# EUROPÄISCHE PATENTSCHRIFT

(11) **EP 3 388 161 B1**
(45) Veröffentlichungstag und Bekanntmachung des Hinweises auf die Patenterteilung: **16.11.2022**
(21) Anmeldenummer: 18167198.3
(22) Anmeldetag: 13.04.2018
(51) Int. Cl.: B21D 5/00, B21D 5/01, B21D 5/16, B21D 19/00

(54) **MANUELLE BEARBEITUNGSVORRICHTUNG MIT ABKANTVORRICHTUNG**
MANUAL MACHINING DEVICE WITH FOLDING DEVICE
DISPOSITIF D'USINAGE MANUEL DOTÉ DU DISPOSITIF DE PLIAGE

(30) Priorität: 13.04.2017 DE 102017003624
(43) Veröffentlichungstag der Anmeldung: 17.10.2018
(73) Patentinhaber: Szczcerba, Wieslaw, 22529 Hamburg (DE)
(72) Erfinder: Szczcerba, Wieslaw, 22529 Hamburg (DE)
(74) Vertreter: Raffay & Fleck

(56) Entgegenhaltungen:
- DE-A1- 2 518 944
- DE-U1-202008 013 608
- JP-A- H05 172 281
- US-A- 5 836 198
- US-A1- 2008 134 745
- US-A1- 2010 126 247

## Beschreibung

Die Erfindung betrifft eine manuelle Bearbeitungsvorrichtung zum Abkanten von Metallflachblechen für den mobilen Baustelleneinsatz.

Schwenkbiegen ist ein Fertigungsverfahren. Es zählt in der Hauptgruppe des Umformens zur Gruppe Biegeumformen, wo es gemeinsam mit dem Walzbiegen, Rundbiegen und Umlaufbiegen der Untergruppe des Biegeformens mit drehendem Werkzeug zugeordnet ist. Für das Schwenkbiegen werden schwenkbare Biegewangen als Werkzeug eingesetzt. Das Werkstück ist dabei zwischen separaten Oberwangen und Unterwangen eingespannt und wird gebogen. Durch Schwenkbiegen kann man ähnliche Profile herstellen wie z. B. durch das Gesenkbiegen. Dort führt das Werkzeug jedoch eine geradlinige Bewegung aus. Das Verfahren lässt sich auf einer speziellen Schwenkbiegemaschine ausführen oder in vollautomatischen Biegezentren umsetzen. Es ist allerdings wünschenswert, dass Metallflachbleche ebenso auf der Baustelle (durch einen Biegevorgang) abgekannten werden können, und dass zu diesem Zweck entsprechende Maschinen oder Werkzeuge auf der Baustelle vorhanden sind. Oft gestaltet sich dabei die Detailausbildung schwierig, da geeignete Maschinen (z. B. Schwenkbiegemaschinen) oder Spezialwerkzeuge nicht baustellenkompatibel oder schlichtweg nicht vorhanden sind.

Eine mögliche auf einer Baustelle einsetzbare Vorrichtung stellt dabei die in der DE 20 2008 013 608 U1 beschriebene Vorrichtung dar. Diese weist einen Tisch auf, an welchem unter anderem eine Abkantvorrichtung aus mehreren zueinander beweglichen Wangen angeordnet ist, wobei nach Einlegen eines Bleches eine der Wange in einer Längsachse um die andere Wange gedreht wird und somit ein dazwischen liegendes Blech gebogen und abgekantet werden kann. Eine solche Vorrichtung weist den Nachteil auf, dass die Dimension der Vorrichtung relativ groß ist, und dass sie nicht ohne Weiteres an den konkreten Einsatzort wie z. B. auf dem Gerüst, Steildach mitgenommen werden kann.

Eine rechtwinklige L-förmige mobile Vorrichtung zum Biegen eines Bleches ist aus der US 5836198 bekannt, in der das Blech in eine Tasche der Vorrichtung einschiebbar ist, wobei die Tasche entlang des langen Schenkels und in der Ebene der rechtwinkligen L-förmigen Vorrichtung angeordnet ist, und aufgrund eines Angriffs an den kurzen Schenkel das Blech gebogen werden kann.

Aufgabe der Erfindung ist es demnach, eine Vorrichtung anzugeben, mit der eine Bearbeitung, insbesondere ein Biegen und Abkanten, eines Metallflachbleches einfach und ohne aufwendigen Werkzeugeinsatz, vor Ort auf einer Baustelle, ausführbar ist. Mit Vorteil soll dabei lediglich ein Werkzeug zum weiteren Bearbeiten, insbesondere zum Anreißen und/oder Markieren von Blechen von erforderlich sein.

Diese Aufgabe wird durch eine Bearbeitungsvorrichtung zur mobilen Bearbeitung von Metallflachblechen nach Anspruch 1 sowie durch ein in Anspruch 11 bezeichnetes Verfahren zur mobilen Bearbeitung von Metallflachblechen mittels einer Bearbeitungsvorrichtung gelöst. Vorteilhafte Weiterbildungen der Bearbeitungsvorrichtung sind in den Ansprüchen 2 bis 10 angegeben.

Die Bearbeitungsvorrichtung zur mobilen Bearbeitung von Metallflachblechen weist mindestens eine Abkantvorrichtung auf, wobei die mindestens eine Abkantvorrichtung zum manuellen Abkanten eines Metallflachblechs eingerichtet ist. Dabei ist die Bearbeitungsvorrichtung einteilig geformt und besteht aus einem biegesteifen Metallteil. Zudem weist die Abkantvorrichtung eine zu einer Längserstreckung einer Seite und/oder Kante der Bearbeitungsvorrichtung parallel verlaufende, in mindestens eine Richtung offene Tasche auf, wobei die Tasche eingerichtet ist, das Metallflachblech aufzunehmen. Die Tasche weist somit eine Öffnung auf, wobei die Öffnung der Tasche in der Ebene einer Fläche liegt, welche durch wenigstens zwei Längsseiten der Bearbeitungsvorrichtung aufgespannt ist, und insbesondere an eine Kante und/oder einer Seite der Bearbeitungsvorrichtung angrenzt. Die Tasche ist dabei durch zwei zumindest teilweise durchgehende und zueinander parallele Flächen des einteiligen und biegesteifen Metallteils begrenzt, wobei die zwei Flächen über einen Verbindungssteg miteinander verbunden sind. Dabei liegt eine erste Fläche der zwei Flächen an der Kante und/oder Seite der Bearbeitungsvorrichtung an und steht senkrecht zu der durch die wenigstens zwei Längsseiten der Bearbeitungsvorrichtung definierten Fläche. Dabei sind die beiden die Tasche begrenzenden und zueinander parallel liegenden Flächen um das Maß einer Breite der Öffnung der Tasche voneinander beabstandet.

Ein Vorteil einer solche Bearbeitungsvorrichtung mit mindesten einer Abkantvorrichtung, die einen Bestandteil der einteiligen Bearbeitungsvorrichtung darstellt, ist, dass die Dimension der Bearbeitungsvorrichtung an die Bedürfnisse angepasst werden kann, und dass die Bearbeitungsvorrichtung unter anderem an jeglichem Ort auf einer Baustelle Anwendung finden kann. Zudem wird durch eine solche Abkantvorrichtung eine leichte und einfache Bearbeitung, nämlich ein Biegen und somit Abkanten eines Metallflachbleches ermöglicht, die zudem an den unterschiedlichen Orten einer Baustelle Anwendung findet.

Vorteilhafterweise ist die Bearbeitungsvorrichtung in einer Aufsicht auf die Bearbeitungsvorrichtung als ein rechtwinkliges Trapez ausgebildet, wobei das Trapez insbesondere zwei rechte Winkel bildet und drei Seiten der Bearbeitungsvorrichtung, die an die zwei rechten Winkel angrenzen, in einer Aufsicht auf die Bearbeitungsvorrichtung jeweils eine Gerade darstellen. Durch eine solche trapezförmige Ausgestaltung ist eine besonders einfache und sichere Handhabung der Bearbeitungsvorrichtung möglich, womit sich insbesondere auch ein(e) präzise(r) und/oder saubere(r) Winkelanschlag, Abstandslehre mit Ausnehmung für das Anzeichnen bzw. spätere Schneiden und/oder saubere Bearbeitung des Metallflachblechs bewerkstelligen lässt.

Vorteilhafterweise besteht die Bearbeitungsvorrichtung aus einem Edelstahlblech. Edelstahl ist besonders resistent gegen Korrosion und somit gut für einen Einsatz auch in einem Außenbereich auf Baustellen geeignet.

Vorteilhafterweise weist die Bearbeitungsvorrichtung eine Dicke von 1 mm bis 2 mm, insbesondere von 1,5 mm, auf. Eine solche Dicke führt zu einem noch immer gut handhabbaren Werkzeug (auch im Hinblick auf dessen Gewicht, von insbesondere ca. 500g bis 1300g), gewährleistet aber eine ausreichende Biegesteifigkeit des Materials.

Vorteilhafterweise ist die Form, insbesondere die Außenform, insbesondere das Ausmaß und der Außenumfang, der Bearbeitungsvorrichtung mit einem Laser, insbesondere aus einem Edelstahlblech, geschnitten. Diese Methode der Herstellung ist besonders einfach und kann präzise ausgeführt werden.

Vorteilhafterweise ist eine erste Seite und/oder Kante der Bearbeitungsvorrichtung in einer Aufsicht auf die Bearbeitungsvorrichtung nicht länger als 320 mm, insbesondere nicht länger als 260 mm, und eine zweite Seite und/oder Kante der Bearbeitungsvorrichtung in einer Aufsicht auf die Bearbeitungsvorrichtung nicht länger als 250 mm, insbesondere nicht länger als 215 mm, und eine dritte Seite und/oder Kante der Bearbeitungsvorrichtung in einer Aufsicht auf die Bearbeitungsvorrichtung nicht länger als 200 mm, insbesondere nicht länger als 150 mm. Mit solchen Abmessungen ist die Bearbeitungsvorrichtung noch immer gut handhabbar als handgehaltenes und einfach mitzuführendes Werkzeug.

Vorteilhafterweise weist die Öffnung eine Öffnungsweite auf, die größer, insbesondere um höchstens 50% größer, ist als die Dicke eines abzukantenden Metallflachblechs. Die Öffnungsweite kann insbesondere höchstens 1,5 mm, mit Vorteil höchstens 1,0 mm betragen. Ein gewisses Übermaß (größere Öffnungsweite gegenüber der Materialstärke, der Dicke, des abzukantenden Metallflachblechs ist erforderlich, um einerseits das Blech in die Tasche einführen zu können, und andererseits beim Umbiegen Raum zu haben für eine Verformung. Zu groß darf die Öffnungsweite im Verhältnis zu der Dicke des Metallflachblechs allerdings auch nicht werden, da sonst ein sauberes Abkanten nicht möglich ist, das Blech, ggf. sogar aus der Tasche herausgleiten könnte.

Vorteilhafterweise liegen die zwei zueinander parallelen Flächen der Tasche im rechten Winkel zu der Fläche, welche durch wenigstens zwei Längsseiten der Bearbeitungsvorrichtung aufgespannt ist. Die rechtwinkelige Lage sorgt für ein gutes Hebelmoment für das Aufbringen der zum Abkanten erforderlichen Umformkraft. Dabei kann die Erstreckung der beiden parallelen Flächen senkrecht zu der Fläche, welche durch wenigstens zwei Längsseiten der Bearbeitungsvorrichtung aufgespannt ist, insbesondere eine Länge von 10 mm bis 40 mm, insbesondere von 20 mm aufweisen. Es hat sich gezeigt, dass Kantentiefen entsprechender Maße besonders häufig benötigt werden, so dass diese mit der erfindungsgemäßen Bearbeitungsvorrichtung einfach hergestellt werden können.

Vorteilhafterweise weist die Bearbeitungsvorrichtung zwei Abkantvorrichtungen auf. So können z.B. unterschiedliche Maße für die Kantentiefen erreicht werden, wenn die Abkantvorrichtungen jeweils unterschiedliche Längen haben..

Vorteilhafterweise weist die Bearbeitungsvorrichtung eine erste Abkantvorrichtung mit einer Längserstreckung der Tasche (in einer Richtung quer zu der Öffnungsweite) der ersten Abkantvorrichtung auf, die größer ist als die Längserstreckung der Tasche einer zweiten Abkantvorrichtung. Auch unterschiedliche Längserstreckungen der parallelen Flächen sind realisierbar für verschiedene Kantenbreiten, die mit dem Werkzeug hergestellt werden können Vorteilhafterweise weist die Bearbeitungsvorrichtung an einer Seite und/oder Kante der Bearbeitungsvorrichtung, an deren Längserstreckung keine Tasche der Abkantvorrichtung verläuft, eine Anreißschablone auf, wobei die Anreißschablone zumindest teilweise an der einen Seite und/oder Kante der Bearbeitungsvorrichtung angeordnet ist und entlang dieser Erstreckung mindestens eine, insbesondere drei, Anreißnase(n) und mindestens ein, insbesondere neun, Anlegepunkt(e) angeordnet sind, wobei der mindestens eine Anlegepunkt von der mindestens einen Anreißnase um ein Abstandsmaß beabstandet ist, welches Abstandsmaß 10 mm, 15 mm, 20 mm, 25 mm, 30 mm, 35 mm, 40 mm, 45 mm und/oder 50 mm betragen kann, wobei insbesondere der Wert des Abstandsmaßes angrenzend an dem mindestens einen Anlegepunkt auf der Bearbeitungsvorrichtung angezeigt, z.B. eingraviert, ist. Diese Ausgestaltung ergibt eine noch vielfältigere Einsatzmöglichkeit der Bearbeitungsvorrichtung.

Vorteilhafterweise weist die Bearbeitungsvorrichtung auf ihrer Oberfläche in einer Aufsicht auf die Bearbeitungsvorrichtung mindestens eine, insbesondere schlitzförmige, Ausnehmung, insbesondere mindestens 4 Ausnehmungen, insbesondere 22 Ausnehmungen, auf, die insbesondere mithilfe eines Lasers geschnitten sein können, wobei die mindestens eine Ausnehmung eine Längserstreckung aufweist, die zu einer Seite und/oder Kante der Bearbeitungsvorrichtung einen Winkel aufweist, der insbesondere einen Winkel von 0° bis 60° beinhaltet. Im Falle mehrerer Ausnehmungen sind die Winkel, die die jeweilige Längserstreckung zu der einen Seite und/oder Kante der Bearbeitungsvorrichtung aufweist, mit Vorteil unterschiedlich. Die Längserstreckung der insbesondere schlitzförmigen Ausnehmungen können insbesondere eine Länge von 10 mm bis 30 mm, mit Vorteil von 20 mm aufweisen und insbesondere eine Breite von 1,0 mm bis 2,0, mit Vorteil 1,5 mm haben. Weiterhin kann mit Vorteil der Wert des Winkels der mindestens einen Längserstreckung zu der einen Seite und/oder Kante der Bearbeitungsvorrichtung angrenzend an die mindestens eine Ausnehmung auf dem Werkzeug dargestellt sein, z.B. eingraviert. Auch diese Gestaltung ergibt einen weiteren Nutzen der Bearbeitungsvorrichtung, nämlich als Winkelmesser.

Gleichermaßen können die Ausnehmungen zum Aufnehmen von Deichneigungen, Gefällen, Biegeradien etc. verwendet werden. Auch kann während eines Bauvorganges eine entsprechende Neigung in ihrem Winkeln mit der Bearbeitungsvorrichtung kontrolliert werden.

Gelöst wird die Aufgabe ebenso mit einem Verfahren zum mobilen Bearbeiten von Metallflachblechen mit einer einteiligen und aus einem biegesteifen Metallteil bestehenden Bearbeitungsvorrichtung nach der vorstehenden Beschreibung, wobei das Metallflachblech mit einer an der Bearbeitungsvorrichtung angeordneten Abkantvorrichtung dadurch bearbeitet und abgekantet wird, dass das Metallflachblech in eine Öffnung einer Tasche der Abkantvorrichtung gelegt wird, und durch manuelles Bewegen der einteiligen Bearbeitungsvorrichtung in Relation zu dem Metallflachblech der in die Tasche der Abkantvorrichtung eingelegte Abschnitt des Metallflachblechs abgekantet wird.

Weitere Vorteile und Ausgestaltungen sollen rein exemplarisch und nicht beschränkend anhand der rein schematischen Figuren erläutert werden. In den Figuren zeigen:
- Figur 1: eine Aufsicht auf die Bearbeitungsvorrichtung,
- Figur 2: eine Seitenansicht der Bearbeitungsvorrichtung,
- Figur 3a: eine perspektivische Ansicht der Bearbeitungsvorrichtung und eines Metallflachblechs und
- Figur 3b: eine perspektivische Ansicht der Bearbeitungsvorrichtung, wobei ein Metallflachblech in die Tasche der Abkantvorrichtung eingelegt ist.

In Figur 1 ist eine Aufsicht auf die Bearbeitungsvorrichtung gezeigt. Die Bearbeitungsvorrichtung weist dabei eine allgemein trapezförmige Außenkontur auf, wobei drei aneinanderliegende Seiten 3, 6, 6' jeweils im rechten Winkel zueinander stehen. Entlang zweier sich gegenüberliegenden Längserstreckungen 3, 6' der parallelen Kanten der Bearbeitungsvorrichtung erstreckt sich jeweils eine Abkantvorrichtung 2, 2'. Zudem ist an einer weiteren, vierten Kante 9 der Bearbeitungsvorrichtung eine Anreißschablone 10 angeordnet. Diese erstreckt sich nur teilweise über die vierte Kante 9. Die Anreißschablone 10 weist mehrere Anreißnasen 11 auf, mit welchen mögliche Maße auf dem Metallflachblech markiert werden können. Dazu sind ebenso Anlegepunkte 12 an der Anreißschablone 10 angeordnet, wobei die Anlegepunkte 12 von jeweils einer Anreißnasen 11 beanstandet sind. Der jeweilige Abstand zwischen einem Anlegepunkt 12 und einer Anreißnasen 11 kann dabei unterschiedlich ausgestaltet sein. In diesem Ausführungsbeispiel sind mehrere Anreißnasen 11, insgesamt drei, mit jeweils einem oder mehreren Anlegepunkten 12, insgesamt neun, dargestellt. Dabei weisen die Anlegepunkte 12 unterschiedliche Abstände zu jeweils einer Anreißnasen 11 auf.

Die Länge der Erstreckung ist dabei neben dem Anlegepunkt 12 zur Vereinfachung während der Bedienung der Bearbeitungsvorrichtung auf der Bearbeitungsvorrichtung dargestellt, z.B. eingraviert. Durch die Funktion als Anreißschablone können Werkstücke, z.B. in 5 mm Abständen von 0 bis 50 mm, markiert werden. Dazu wird die Vorderkante, der zu kantenden Seite des Metallflachbleches an den für den geplanten Abstand vorgesehenen Anlegepunkt geschoben und der Abstand mit der Anreißnase auf dem Metallflachblech markiert.

Zudem sind mehrere Ausnehmungen 13 zu erkennen, die die Oberfläche der Bearbeitungsvorrichtung durchbrechen. Diese Ausnehmungen 13 weisen jeweils eine Längserstreckung entlang einer Seite der Ausnehmung 14 auf. Sie sind allgemein rechteckförmig oder schlitzförmig gebildet. Dabei ist die Längserstreckung der jeweiligen Ausnehmungen einer Winkelrelation im Verhältnis zu einer Kante der Bearbeitungsvorrichtung, die als Referenz- oder Grundkante dient, eingerichtet oder angeordnet. In dem vorliegenden Ausführungsbeispiel der Figur 1 stellt die Grundkante die Kante bzw. Seite 6 der Bearbeitungsvorrichtung dar. Dabei sind Ausnehmungen 13 mit einem Winkel zu der Kante 6 von 0° bis 60° mit unterschiedlichen Winkelwerten und beabstandet zueinander angeordnet.

Die Figur 2 stellt eine Seitenansicht der Bearbeitungsvorrichtung aus Figur 1 dar, wobei eine Ansicht auf die Kante bzw. Seite 6 der Bearbeitungsvorrichtung gezeigt ist. Die Abkantvorrichtungen 2, 2' grenzt dabei an eine Seite 3 der Bearbeitungsvorrichtung an, wobei die Abkantvorrichtungen 2, 2' Teil der Bearbeitungsvorrichtung 1 sind, welche insgesamt einteilig ausgebildet ist. Die Abkantvorrichtungen 2, 2' verlaufen dabei parallel zu der Seite 3 der Bearbeitungsvorrichtung 1 und weisen jeweils eine Tasche 4 auf, die zumindest in eine Richtung offen ist. Die Öffnung 5 der jeweiligen Tasche 4 mündet dabei in eine Ebene einer Fläche, welche durch die Längsseite 6 und die Seite 6' der Bearbeitungsvorrichtung aufgespannt wird. Die jeweilige Tasche 4 wiederum wird durch zwei zueinander parallele Flächen 7, 7' begrenzt. Da die gesamte Bearbeitungsvorrichtung, also auch die Abkantvorrichtung, einteilig ausgebildet ist, sind diese beiden Flächen 7, 7' mithilfe eines Verbindungsstegs 8 miteinander verbunden.

In der Figur 3a ist die Bearbeitungsvorrichtung 1 mit einer Abkantvorrichtung 2 der Figur 1 bzw. 2 dargestellt, wobei ebenso ein Metallflachblech M dargestellt ist. Zum Abkanten des Metallflachblechs M wird dieses Metallflachblech M in die Tasche 4 durch die Öffnung 5 der Abkantvorrichtung 2 eingelegt wie in Figur 3b dargestellt. Bei einer manuellen Schwenk- oder Kippbewegung der Bearbeitungsvorrichtung 1 in Relation zu dem Metallflachblech M wird das Metallflachblech entsprechend abgekantet.

### Bezugszeichenliste:

- 1: Bearbeitungsvorrichtung
- 2: Abkantvorrichtung
- 3: Seite bzw. Kante bzw. Längserstreckung einer Seite bzw. Kante
- 4: Tasche
- 5: Öffnung
- 6: Seite bzw. Kante
- 7: erste Fläche
- 8: zweite Fläche
- 9: Seite bzw. Kante
- 10: Anreißschablone
- 11: Anreißnasen
- 12: Anlegepunkte
- 13: Ausnehmung
- 14: Längserstreckung der Ausnehmung
- M: Metallflachblech

## Patentansprüche

1. Bearbeitungsvorrichtung (1) zur mobilen Bearbeitung von Metallflachblechen aufweisend mindestens eine Abkantvorrichtung (2), wobei die mindestens eine Abkantvorrichtung (2, 2') zum manuellen Abkanten eines Metallflachblechs eingerichtet ist, wobei
a. die Bearbeitungsvorrichtung (1) einteilig geformt ist und aus einem biegesteifen Metallteil besteht und dass
b. die Abkantvorrichtung (2, 2') eine zu einer Längserstreckung einer Seite (3) und/oder Kante (3) der Bearbeitungsvorrichtung (1) parallel verlaufende, in mindestens eine Richtung offene Tasche (4) aufweist,
c. wobei die Tasche (4) eingerichtet ist, das Metallflachblech aufzunehmen, und
d. die zwei parallelen Flächen (7, 7') um das Maß einer Breite der Öffnung der Tasche (4) voneinander beabstandet sind,
**dadurch gekennzeichnet, dass**
e. eine Öffnung (5) dieser Tasche in der Ebene einer Fläche liegt, welche durch wenigstens zwei Längsseiten (6, 6') der Bearbeitungsvorrichtung aufgespannt ist, und insbesondere an eine Kante und/oder einer Seite (3) der Bearbeitungsvorrichtung angrenzt, und dass
f. die Tasche (4) durch zwei zumindest teilweise durchgehende und zueinander parallele Flächen (7, 7') des einteiligen und biegesteifen Metallteils begrenzt ist, welche Flächen über einen Verbindungssteg (8) miteinander verbunden sind, wobei
g. eine erste Fläche (7) an der Kante und/oder Seite der Bearbeitungsvorrichtung anliegt und senkrecht zu der durch die wenigstens zwei Längsseiten (6, 6') der Bearbeitungsvorrichtung definierten Fläche steht.

2. Bearbeitungsvorrichtung nach Anspruch 1, **dadurch gekennzeichnet, dass** die Bearbeitungsvorrichtung eine Außenkontur in Form eines rechtwinkligen Trapezes aufweist, wobei das Trapez insbesondere zwei rechte Winkel bildet und drei Seiten (3, 6, 6') der Bearbeitungsvorrichtung, die an die zwei rechten Winkel angrenzen, in einer Aufsicht auf die Bearbeitungsvorrichtung jeweils eine geradlinig verlaufende Linie darstellen.

3. Bearbeitungsvorrichtung nach einem der Ansprüche 1 oder 2, **dadurch gekennzeichnet, dass** die Bearbeitungsvorrichtung aus einem Edelstahlblech besteht und insbesondere eine Dicke von 1,0 mm bis 2,0 mm, mit Vorteil von 1,5 mm, aufweist.

4. Bearbeitungsvorrichtung nach einem der Ansprüche 1 bis 3, **dadurch gekennzeichnet, dass** die Form, insbesondere die Außenform, der Bearbeitungsvorrichtung lasergeschnitten ist.

5. Bearbeitungsvorrichtung nach einem der Ansprüche 1 bis 4, **dadurch gekennzeichnet, dass** eine erste Seite und/oder Kante (6) der Bearbeitungsvorrichtung nicht länger ist als 320 mm, insbesondere nicht länger als 260 mm, und dass eine zweite Seite und/oder Kante (6') der Bearbeitungsvorrichtung nicht länger ist als 250 mm, insbesondere nicht länger 215 mm, und eine dritte Seite (3) und/oder Kante (3) der Bearbeitungsvorrichtung nicht länger ist als 200 mm, insbesondere nicht länger als 150 mm.

6. Bearbeitungsvorrichtung nach einem der Ansprüche 1 bis 5, **dadurch gekennzeichnet, dass** die Öffnung (5) eine Öffnungsweite aufweist, die größer, insbesondere um höchstens 50% größer, ist als eine Dicke des abzukantenden Metallflachblechs, insbesondere eine Öffnungsweite von höchstens 1,5 mm, insbesondere von höchstens 1,0 mm.

7. Bearbeitungsvorrichtung nach einem der Ansprüche 1 bis 6, **dadurch gekennzeichnet, dass** die zwei zueinander parallelen Flächen (7, 7') der Tasche (4) im rechten Winkel zu der Fläche liegen, welche durch wenigstens zwei Längsseiten (6, 6') der Bearbeitungsvorrichtung aufgespannt ist, wobei insbesondere die Längserstreckung der beiden parallelen Flächen (7, 7') senkrecht zu der Fläche, welche durch wenigstens zwei Längsseiten der Bearbeitungsvorrichtung aufgespannt ist, eine Länge von 10 mm bis 40 mm, insbesondere von 20 mm aufweist.

8. Bearbeitungsvorrichtung nach einem der Ansprüche 1 bis 5, **dadurch gekennzeichnet, dass** sie zwei Abkantvorrichtungen (2, 2') aufweist, insbesondere eine erste Abkantvorrichtung (2') mit einer Längserstreckung der Tasche (4) der ersten Abkantvorrichtung (2'), quer zu deren Öffnungsweite, die größer ist als die Längserstreckung der Tasche (4) der zweiten Abkantvorrichtung (2), quer zu deren Öffnungsweite.

9. Bearbeitungsvorrichtung nach einem der Ansprüche 1 bis 6, **dadurch gekennzeichnet, dass** sie an einer Seite (9) und/oder Kante (9) der Bearbeitungsvorrichtung, an deren Längserstreckung keine Tasche (4) der Abkantvorrichtung (2, 2') verläuft, eine Anreißschablone (10) aufweist, wobei die Anreißschablone (10) zumindest teilweise an der Seite und/oder Kante (9) der Bearbeitungsvorrichtung angeordnet ist und entlang ihrer Erstreckung mindestens zwei, insbesondere drei, Anreißnase(n) (11) und mindestens Zwei, insbesondere neun, Anlegepunkt(e) (12) aufweist, wobei der mindestens eine Anlegepunkt (12) von der mindestens einen Anreißnase (11) um einen Abstand beabstandet ist, insbesondere in einem Abstand von 10 mm, 15 mm, 20 mm, 25 mm, 30 mm, 35 mm, 40 mm, 45 mm und/oder 50 mm, wobei insbesondere der Wert des Abstandes angrenzend an den mindestens einen Anlegepunkt auf der Bearbeitungsvorrichtung dargestellt ist.

10. Bearbeitungsvorrichtung nach einem der Ansprüche 1 bis 7, **dadurch gekennzeichnet, dass** die Bearbeitungsvorrichtung auf ihrer Oberfläche mindestens eine diese Oberfläche durchbrechende, insbesondere schlitzförmige Ausnehmung (13), insbesondere mindestens vier solcher Ausnehmungen, vorzugsweise 22 solcher Ausnehmungen, aufweist, die insbesondere mithilfe eines Lasers geschnitten worden ist, wobei die mindestens eine Ausnehmung (13) eine Längserstreckung (14) aufweist, die zu einer Seite und/oder Kante (6, 6') der Bearbeitungsvorrichtung einen Winkel aufweist, der insbesondere einen Winkel von 0° bis 60° beinhaltet, wobei insbesondere die Längserstreckung (14) der Ausnehmung eine Länge von 10 mm bis 30 mm, vorzugsweise von 20 mm, aufweist und die Ausnehmung insbesondere eine Breite von 1,0 mm bis 2,0 mm, insbesondere von 1,5 mm aufweist, wobei insbesondere der Winkelwert der mindesten einen Längserstreckung (14) zu der einen Seite und/oder Kante (6, 6') der Bearbeitungsvorrichtung angrenzend an die mindestens eine Ausnehmung (13) dargestellt ist.

11. Verfahren zum mobilen Bearbeiten von Metallflachblechen mit einer einteiligen und aus einem biegesteifen Metallteil bestehenden Bearbeitungsvorrichtung nach einem der Ansprüche 1 bis 10, wobei das Metallflachblech mit einer an der Bearbeitungsvorrichtung angeordneten Abkantvorrichtung dadurch bearbeitet und abgekantet wird, dass das Metallflachblech in eine Öffnung einer Tasche der Abkantvorrichtung gelegt wird, und durch manuelles Bewegen der einteiligen Bearbeitungsvorrichtung in Relation zu dem Metallflachblech das in die Tasche der Abkantvorrichtung eingelegte Metallflachblech abgekantet wird.

## Claims

1. A processing device (1) for mobile processing of flat metal sheets comprising at least one folding device (2), wherein said at least one folding device (2, 2') is set up for manual folding of a flat metal sheet, wherein
a. the processing device (1) is formed in one piece and consists of a folding-resistant metal part and that
b. the folding device (2, 2') has a pocket (4) running parallel to a longitudinal extension of a side (3) and/or edge (3) of the processing device (1) and open in at least one direction,
c. wherein the pocket (4) is adapted to receive the flat metal sheet, and
d. the two parallel surfaces (7, 7') are spaced apart by the dimension of a width of the opening of the pocket (4), **characterised in that**
e. an opening (5) of this pocket lies in the plane of a surface which is defined by at least two longitudinal sides (6, 6') of the processing device, and in particular adjoins an edge and/or a side (3) of the processing device, and **in that**
f. the pocket (4) is delimited by two at least partially continuous and mutually parallel surfaces (7, 7') of the one-piece and flexurally rigid metal part, which surfaces are connected to one another via a connecting web (8), wherein
g. a first surface (7) abuts the edge and/or side of the processing device and is perpendicular to the surface defined by said at least two longitudinal sides (6, 6') of the processing device.

2. A processing device according to claim 1, **characterised in that** the processing device has an outer contour in the form of a right-angled trapezium, the trapezium forming in particular two right angles and three sides (3, 6, 6') of the processing device adjacent to the two right angles each represent a straight line in a top view of the processing device.

3. A processing device according to one of claims 1 or 2, **characterised in that** the processing device consists of a stainless steel sheet and in particular has a thickness of 1.0 mm to 2.0 mm, advantageously 1.5 mm.

4. A processing device according to one of claims 1 to 3, **characterised in that** the shape, in particular the outer shape, of the processing device is laser-cut.

5. A processing device according to any one of claims 1 to 4, **characterised in that** a first side and/or edge (6) of the processing device is not longer than 320 mm, in particular not longer than 260 mm, and that a second side and/or edge (6') of the processing device is not longer than 250 mm, in particular not longer than 215 mm, and a third side (3) and/or edge (3) of the processing device is not longer than 200 mm, in particular not longer than 150 mm.

6. A processing device according to one of claims 1 to 5, **characterised in that** the opening (5) has an opening width which is greater, in particular greater by at most 50%, than a thickness of the flat metal sheet to be folded, in particular an opening width of at most 1.5 mm, in particular of at most 1.0 mm.

7. A processing device according to one of claims 1 to 6, **characterised in that** the two mutually parallel surfaces (7, 7') of the pocket (4) lie at right angles to the surface defined by at least two longitudinal sides (6, 6') of the processing device, whereby in particular the longitudinal extent of the two parallel surfaces (7, 7') is perpen-dicular to the surface which is defined by at least two longitudinal sides of the processing device, a length of the processing device being between 10 mm and 40 mm, in particular 20 mm.

8. A processing device according to one of claims 1 to 5, **characterised in that** it has two folding devices (2, 2'), in particular a first folding device (2') with a longitudinal extension of the pocket (4) of the first folding device (2'), transverse to its opening width, which is greater than the longitudinal extension of the pocket (4) of the second folding device (2), transverse to its opening width.

9. A processing device according to one of the claims 1 to 6, **characterised in that** it has a marking template (10) on a side (9) and/or edge (9) of the processing device on whose longitudinal extension no pocket (4) of the folding device (2, 2') runs, the marking template (10) being arranged at least partially on the side and/or edge (9) of the processing device and having at least two, in particular three, marking lug(s) (11) and at least two, in particular nine, contact point(s) (12) along its extension, in particular three, marking lug(s) (11) and at least two, in particular nine, contact point(s) (12), said at least one contact point (12) being spaced apart from said at least one marking lug (11) by a distance, in particular at a distance of 10 mm, 15 mm, 20 mm, 25 mm, 30 mm, 35 mm, 40 mm, 45 mm and/or 50 mm, wherein in particular the value of the distance adjacent to said at least one contact point on the processing device is shown.

10. A processing device according to one of claims 1 to 7, **characterised in that** the processing device has on its surface at least one recess (13), in particular slot-shaped recess, in particular at least four such recesses, preferably 22 such recesses, which breaks through this surface and which has been cut, in particular with the aid of a laser, wherein said at least one recess (13) has a longitudinal extension (14) which has an angle to a side and/or edge (6, 6') of the processing device, which in particular includes an angle of 0° to 60°, wherein in particular the longitudinal extension (14) of the recess has a length of 10 mm to 30 mm, preferably of 20 mm, and the recess in particular has a width of 1.0 mm to 2.0 mm, in particular of 1.5 mm, wherein in particular the angular value of said at least one longitudinal extension (14) to the one side and/or edge (6, 6') of the processing device adjacent to said at least one recess (13) is shown.

11. A method for the mobile processing of metal flat sheets with a one-piece - processing device consisting of a folding-resistant metal part according to one of the claims 1 to 10, wherein the metal flat sheet is processed and folded with a folding device arranged on the processing device in that the metal flat sheet is placed in an opening of a pocket of the folding device, and the metal flat sheet placed in the pocket of the folding device is folded by manually moving the one-piece processing device in relation to the metal flat sheet.

## Revendications

1. Dispositif d'usinage (1) pour l'usinage mobile de feuilles métalliques plates comprenant au moins un dispositif de pliage (2), dans lequel ledit au moins un dispositif de pliage (2, 2') est configuré pour le pliage manuel d'une feuille métallique plate, dans lequel
a. le dispositif d'usinage (1) est formé d'une seule pièce et se compose d'une partie métallique résistant au pliage et que
b. le dispositif de pliage (2, 2') présente une poche (4) parallèle à une extension longitudinale d'un côté (3) et/ou d'un bord (3) du dispositif d'usinage (1) et ouverte dans au moins une direction,
c. dans lequel la poche (4) est conçue pour recevoir la feuille de métal plate, et
d. les deux surfaces parallèles (7, 7') sont espacées de la dimension d'une largeur de l'ouverture de la poche (4), **caractérisé en ce que**
e. une ouverture (5) de cette poche se trouve dans le plan d'une surface qui est définie par au moins deux côtés longitudinaux (6, 6') du dispositif d'usinage, et en particulier jouxte un bord et/ou un côté (3) du dispositif d'usinage, et **en ce que**
f. la poche (4) est délimitée par deux surfaces (7, 7') au moins partiellement continues et mutuellement parallèles de la pièce métallique monobloc et rigide en flexion, lesquelles surfaces sont reliées l'une à l'autre par une bande de liaison (8), dans laquelle
g. une première surface (7) bute contre le bord et/ou le côté du dispositif d'usinage et est perpendiculaire à la surface définie par lesdits au moins deux côtés longitudinaux (6, 6') du dispositif d'usinage.

2. Dispositif d'usinage selon la revendication 1, **caractérisé en ce que** le dispositif d'usinage présente un contour extérieur en forme de trapèze à angle droit, le trapèze formant notamment deux angles droits et trois côtés (3, 6, 6') du dispositif d'usinage adjacents aux deux angles droits représentent chacun une ligne droite dans une vue de dessus du dispositif d'usinage.

3. Dispositif d'usinage selon l'une des revendications 1 ou 2, **caractérisé en ce que** le dispositif d'usinage est constitué d'une tôle d'acier inoxydable et présente notamment une épaisseur de 1,0 mm à 2,0 mm, avantageusement 1,5 mm.

4. Dispositif d'usinage selon l'une des revendications 1 à 3, **caractérisé en ce que** la forme, notamment la forme extérieure, du dispositif d'usinage est découpée au laser.

5. Dispositif d'usinage selon l'une quelconque des revendications 1 à 4, **caractérisé en ce qu'**un premier côté et/ou bord (6) du dispositif d'usinage ne dépasse pas 320 mm, en particulier 260 mm, et **en ce qu'**un deuxième côté et/ou bord (6') du dispositif d'usinage ne dépasse pas 250 mm, en particulier 215 mm, et un troisième côté (3) et/ou bord (3) du dispositif d'usinage ne dépasse pas 200 mm, en particulier 150 mm.

6. Dispositif d'usinage selon l'une des revendications 1 à 5, **caractérisé en ce que** l'ouverture (5) présente une largeur d'ouverture supérieure, notamment supérieure d'au plus 50%, à une épaisseur de la tôle plane à plier, notamment une largeur d'ouverture d'au plus 1,5 mm, notamment d'au plus 1,0 mm.

7. Dispositif d'usinage selon l'une des revendications 1 à 6, **caractérisé en ce que** les deux surfaces parallèles (7, 7') de la poche (4) sont perpendiculaires à la surface définie par au moins deux côtés longitudinaux (6, 6') du dispositif d'usinage, l'extension longitudinale des deux surfaces parallèles (7, 7') étant notamment perpendiculaire à la surface définie par au moins deux côtés longitudinaux du dispositif d'usinage, une longueur du dispositif d'usinage étant comprise entre 10 mm et 40 mm, en particulier 20 mm.

8. Dispositif d'usinage selon l'une des revendications 1 à 5, **caractérisé en ce qu'**il comporte deux dispositifs de pliage (2, 2'), notamment un premier dispositif de pliage (2') avec une extension longitudinale de la poche (4) du premier dispositif de pliage (2'), transversalement à sa largeur d'ouverture, qui est supérieure à l'extension longitudinale de la poche (4) du deuxième dispositif de pliage (2), transversalement à sa largeur d'ouverture.

9. Dispositif d'usinage selon l'une des revendications 1 à 6, **caractérisé en ce qu'**il présente un gabarit de marquage (10) sur un côté (9) et/ou un bord (9) du dispositif d'usinage, sur l'extension longitudinale duquel ne s'étend aucune poche (4) du dispositif de pliage (2, 2'), le gabarit de marquage (10) étant disposé au moins partiellement sur le côté et/ou le bord (9) du dispositif d'usinage et présentant au moins deux, en particulier trois, ergots de marquage (11) et au moins deux, en particulier neuf, points de contact (12) le long de son extension, ledit au moins un point de contact (12) étant disposé sur le côté et/ou le bord (9) du dispositif d'usinage, au moins deux, en particulier trois, pattes de marquage (11) et au moins deux, en particulier neuf, points de contact (12) le long de son extension, en particulier trois, pattes de marquage (11) et au moins deux, en particulier neuf, points de contact (12), ledit au moins un point de contact (12) étant espacé de ladite au moins une patte de marquage (11) d'une distance, en particulier d'une distance de 10 mm, 15 mm, 20 mm, 25 mm, 30 mm, 35 mm, 40 mm, 45 mm et/ou 50 mm, dans lequel en particulier la valeur de la distance adjacente audit au moins un point de contact sur le dispositif d'usinage est indiquée.

10. Dispositif d'usinage selon l'une des revendications 1 à 7, **caractérisé en ce que** le dispositif d'usinage présente sur sa surface au moins un évidement (13), notamment en forme de fente, en particulier au moins quatre évidements de ce type, de préférence 22 évidements de ce type, qui traverse cette surface et qui a été découpé, en particulier à l'aide d'un laser, dans lequel ledit au moins un évidement (13) a un prolongement longitudinal (14) qui a un angle par rapport à un côté et/ou un bord (6, 6') du dispositif d'usinage, qui comprend en particulier un angle de 0° à 60°, dans lequel en particulier le prolongement longitudinal (14) de l'évidement a une longueur de 10 mm à 30 mm, de préférence de 20 mm, et l'évidement a en particulier une largeur de 1.0 mm à 2,0 mm, en particulier de 1,5 mm, dans lequel en particulier la valeur angulaire de ladite au moins une extension longitudinale (14) par rapport à un côté et/ou un bord (6, 6') du dispositif d'usinage adjacent à ladite au moins une cavité (13) est représentée.

11. Procédé d'usinage mobile de tôles plates avec un dispositif d'usinage d'une seule pièce constitué d'une pièce métallique résistant au pliage selon l'une des revendications 1 à 10, dans lequel la tôle plate est traitée et pliée avec un dispositif de pliage disposé sur le dispositif d'usinage en ce que la tôle plate est placée dans une ouverture d'une poche du dispositif de pliage, et la tôle plate placée dans la poche du dispositif de pliage est pliée en déplaçant manuellement le dispositif d'usinage d'une seule pièce par rapport à la tôle plate.
